# EUROPÄISCHE PATENTSCHRIFT

(11) **EP 2 787 155 B1**
(45) Veröffentlichungstag und Bekanntmachung des Hinweises auf die Patenterteilung: **01.03.2017**
(21) Anmeldenummer: 14160248.2
(22) Anmeldetag: 17.03.2014
(51) Int. Cl.: E05C 9/18, E05C 9/22, E04F 21/00, E05C 7/04, E05B 17/06

(54) **Beschlagteil für einen Treibstangenbeschlag**
Fitting part for an espagnolette fitting
Élément de ferrure pour une ferrure à crémone

(30) Priorität: 04.04.2013 DE 102013205991
(43) Veröffentlichungstag der Anmeldung: 08.10.2014
(73) Patentinhaber: Aug. Winkhaus GmbH & Co. KG, 48291 Telgte (DE)
(72) Erfinder: Stegmann, Claus Peter, 97640 Oberstreu (DE)

(56) Entgegenhaltungen:
- EP-A1- 0 472 774
- EP-A1- 1 331 332
- WO-A2-2007/020623
- DE-B- 1 222 820
- FR-A1- 2 458 655
- GB-A- 2 260 779
- US-A- 2 938 554

## Beschreibung

Die Erfindung betrifft ein Beschlagteil für einen Treibstangenbeschlag mit einer an einem Fenster, einer Fenstertür oder dergleichen zu befestigenden Stulpschiene, mit eine längsverschieblich an der Stulpschiene geführten Treibmittel, mit einem an der Stulpschiene befestigten und das Treibmittel im Bereich eines Langlochs durchdringenden Befestigungselement und mit einer Verbreiterung des Befestigungselementes zur Hintergreifung des Treibmittels.

Ein solches Beschlagteil ist beispielsweise aus der EP 0 472 774 A1 bekannt. Bei diesem Beschlagteil weisen die Befestigungselemente jeweils einen Pilzkopf mit der Verbreiterung auf. Die Verbreiterung hintergreift die Treibstange im Bereich des Langlochs. Das Befestigungselement hat einen Schaft mit einem Nietkopf, mit dem es mit der Stulpschiene verbunden wird. Damit ist das als Treibstange ausgebildete Treibmittel längsverschieblich an der Stulpschiene gehalten. Die Verbreiterung des Befestigungselementes ist damit das am weitesten hervorstehende, dem Fenster zugewandte Bauteil. Verschraubt man das Beschlagteil mit dem Fenster, könnte zunächst die Verbreiterung des Befestigungselementes an dem Fenster anstoßen. Um dies zu vermeiden, muss das Fenster im Bereich des Befestigungselementes freigelegt werden. Dies gestaltet sich jedoch sehr schwierig, weil die genaue Position des Befestigungselementes nur schwer auffindbar ist. Die Erzeugung einer lang gestreckten Vertiefung an dem Fenster kann zu einer Schwächung des Materials führen und sollte daher verhindert werden.

Der Erfindung liegt das Problem zugrunde, ein Beschlagteil der eingangs genannten Art so weiter zu bilden, dass es besonders einfach zu montieren ist und ein Anstoßen des Befestigungselementes an dem Fenster vermeidet.

Dieses Problem wird erfindungsgemäß dadurch gelöst, dass das Befestigungselement einen Vorsprung aufweist und dass der Vorsprung das Befestigungselement in der von dem Treibmittel weg weisenden Richtung überragt.

Durch diese Gestaltung lassen sich die Bauteile des Treibstangenbeschlages an dem Fenster ausrichten und das erfindungsgemäße Beschlagteil in der vorgesehenen Position am Fenster positionieren. Anschließend wird das Beschlagteil kräftig gegen das Fenster gedrückt. Der Vorsprung erzeugt eine Markierung an der Stelle, an der das Befestigungselement an dem Fenster anstößt. Nach einer Entnahme des Beschlagteils ist die Markierung und damit die vorgesehene Position des Befestigungselementes sichtbar. In dem Fenster kann nun der Bereich des Befestigungselementes mittels eines geeigneten spanabhebenden Werkzeugs freigelegt werden. Diese Freilegung verhindert, dass das Befestigungselement am Fenster anstößt. Anschließend kann das Beschlagteil mit dem Fenster besonders einfach verbunden, beispielsweise verschraubt, werden.

Der Bereich des Befestigungselementes am Fenster lässt sich gemäß einer anderen vorteilhaften Weiterbildung der Erfindung mit einer einzigen Bohrung freilegen, wenn der Vorsprung im Zentrum des Befestigungselementes angeordnet ist. Hierdurch gestaltet sich die Montage des Beschlagteils besonders einfach.

Ein Bohrer zum Freilegen des Bereichs des Befestigungselementes wird gemäß einer anderen vorteilhaften Weiterbildung der Erfindung zuverlässig geführt, wenn der Vorsprung kegelförmig gestaltet ist. Durch diese Gestaltung ist der Vorsprung als Zentrierspitze ausgebildet.

Die von dem Vorsprung erzeugte Markierung ist gemäß einer anderen vorteilhaften Weiterbildung der Erfindung bei jedem gängigen Material des Fensters zuverlässig fühlbar, wenn der Vorsprung aus Metall gefertigt ist.

Das Beschlagteil ist gemäß einer anderen vorteilhaften Weiterbildung der Erfindung besonders einfach aufgebaut, wenn der Vorsprung einstückig mit dem Befestigungselement gefertigt ist.

Das Beschlagteil wird gemäß einer anderen vorteilhaften Weiterbildung der Erfindung zuverlässig an dem Fenster abgestützt, wenn die Stulpschiene im Querschnitt U-förmig gestaltet ist und das Treibmittel seitlich umgreift.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem Treibstangenschloss,
- Fig. 2: vergrößert ein Beschlagteil des Treibstangenschlosses aus Figur 1,
- Fig. 3: eine Schnittdarstellung durch das Beschlagteil aus Figur 2 im am Fenster montierten Zustand.

Figur 1 zeigt eine zweiflügelige Tür mit einem gegenüber einem Rahmen 1 schwenkbaren Hauptflügel 2 und mit einem Nebenflügel 3. Der Hauptflügel 2 hat einen Treibstangenbeschlag 4 eines nicht näher dargestellten Treibstangen-Schaltschlosses mit einer längsverschieblichen Treibstange 5. Die Treibstange 5 lässt sich wahlweise von einer Handhabe 6 oder einem motorischen Antrieb 7 ansteuern und treibt Treibriegel 8, 8' an. Die Treibriegel 8, 8' lassen sich zur wahlweisen Verriegelung oder Entriegelung des Hauptflügels in feststehende Schließbleche 9, 9' ein- und ausfahren.

Figur 2 zeigt ein Beschlagteil 10 des Treibstangenbeschlags 4 des Hauptflügels 2 mit einem der Treibriegel 8 aus Figur 1 vor der Montage am Fenster. Das Beschlagteil 10 hat eine feststehende Stulpschiene 11 mit einem an der Stulpschiene 11 längsverschieblich geführten, die Treibstange 5 aufweisenden Treibmittel 22. Das Treibmittel 22 hat zudem eine Anschlussplatte 21 zur Verbindung der Treibstange 5 mit dem Treibriegel 8. Die Bauteile des Treibmittels 22 haben Langlöcher 12, welche von Befestigungselementen 13 zur Führung des längsverschieblichen Treibmittels 22 an der Stulpschiene 11 durchdrungen werden. Weiterhin durchdringen Schrauben 14 zur Befestigung des Beschlagteils 10 an dem Hauptflügel 2 des Fensters aus Figur 1 das Treibmittel 22 im Bereich des Langlochs 12.

Die Befestigungselemente 13 haben eine radiale Verbreiterung 15 mit größeren Abmessungen als die Langlöcher 12. Die radiale Verbreiterung 15 hintergreift das aus dem Treibriegel 8 und der Treibstange 5 zusammengesetzte Treibmittel 22 von der Stulpschiene 11 aus gesehen. Damit sind die Verbreiterungen 15 der Befestigungselemente 13 die von dem Beschlagteil 10 am weitesten hervorstehenden Bauteile. Im Zentrum der Verbreiterungen 15 sind kegelförmige Vorsprünge 16 angeordnet. Die Vorsprünge 16 sind einstückig mit den Befestigungselementen 13 aus Metall gefertigt.

Figur 3 zeigt eine Schnittdarstellung durch einen Teilbereich des Hauptflügels 2 des Fensters aus Figur 1 mit dem Beschlagteil 10 aus Figur 2 in der montierten Stellung. Hierbei ist zu erkennen, dass das Beschlagteil 10 mit den Schrauben 14 an dem Hauptflügel 2 befestigt ist. Die Stulpschiene 11 ist mit zwei abstehenden Schenkeln 17, 17' U-förmig gestaltet. Die Schenkel 17, 17' umgreifen die Treibstange 5 und den Treibriegel 8 und stützen sich an dem Hauptflügel 2 ab. Das Befestigungselement 13 hat einen Fuß 18, mit dem es mit der Stulpschiene 11 vernietet ist, einen Führungsabschnitt 20, mit dem es die Treibstange 5 und den Treibriegel 8 an dem Langloch 12 führt und die genannte Verbreiterung 15 mit dem Vorsprung 16. Die Verbreiterung 15 ragt in eine Vertiefung 19 des Hauptflügels 2 hinein.

Wenn man das Beschlagteil 10 an dem Hauptflügel 2 montiert, stoßen die Befestigungselemente 13 mit den Vorsprüngen 16 an dem Hauptflügel 2 an. Die Vorsprünge 16 erzeugen eine Markierung auf dem Hauptflügel 2, die jeweils das Zentrum der Position des jeweiligen Befestigungselementes 13 anzeigt. An dem Hauptflügel 2 kann mittels eines Bohrwerkzeuges die dargestellte Vertiefung 19 erzeugt werden, in der die Verbreiterung 15 des Befestigungselementes 13 eindringen kann.

In dem Ausführungsbeispiel ist das Befestigungselement 13 mit dem Vorsprung 16 an dem den Treibriegel 8 aufweisenden Beschlagteil 10 veranschaulicht. Selbstverständlich kann das Befestigungselement 13 mit dem Vorsprung 16 auch bei anderen Beschlagteilen und auch bei beispielsweise als Dreh-/Kipp-Beschläge ausgebildeten Treibstangenbeschlägen eingesetzt werden. Das Material des Fensters ist ebenfalls nicht von Bedeutung für den Einsatz des Befestigungselementes 13 mit dem Vorsprung 16 zur Befestigung des Beschlagteils 10.

Bei dem Treibmittel 22 kann es sich um eine allgemein bekannte Treibstange 5 eines Treibstangenbeschlages, den Treibriegel 8, ein anderes längsverschiebliches Bauteil oder eine Kombination dieser Bauteile handeln.

## Patentansprüche

1. Beschlagteil (10) für einen Treibstangenbeschlag (4) mit einer auf einem Fenster, einer Fenstertür oder dergleichen zu befestigenden Stulpschiene (11), mit einem längsverschieblich an der Stulpschiene (11) geführten Treibmittel (22), mit einem an der Stulpschiene (11) befestigten und das Treibmittel (22) im Bereich eines Langlochs (12) durchdringenden Befestigungselement (13) und mit einer Verbreiterung (15) des Befestigungselementes (13) zur Hintergreifung des Treibmittels (22), **dadurch gekennzeichnet, dass** das Befestigungselement (13) einen Vorsprung (16) aufweist und dass der Vorsprung (16) das Befestigungselement (13) in der von dem Treibmittel (22) weg weisenden Richtung überragt.

2. Beschlagteil nach Anspruch 1, **dadurch gekennzeichnet, dass** der Vorsprung (16) im Zentrum des Befestigungselementes (13) angeordnet ist.

3. Beschlagteil nach Anspruch 1 oder 2, **dadurch gekennzeichnet, dass** der Vorsprung (16) kegelförmig gestaltet ist.

4. Beschlagteil nach einem der Ansprüche 1 bis 3, **dadurch gekennzeichnet, dass** der Vorsprung (16) aus Metall gefertigt ist.

5. Beschlagteil nach einem der Ansprüche 1 bis 4, **dadurch gekennzeichnet, dass** der Vorsprung (16) einstückig mit dem Befestigungselement (13) gefertigt ist.

6. Beschlagteil nach einem der Ansprüche 1 bis 5, **dadurch gekennzeichnet, dass** die Stulpschiene (11) im Querschnitt U-förmig gestaltet ist und das Treibmittel (22) seitlich umgreift.

## Claims

1. Fitting part (10) for an espagnolette fitting (4) with a covering rail (11) to be fastened on a window, a French door or the like, with a drive rod (22) brought to the covering rail (11) in a longitudinally movable manner, with a fastening element (13) fastened on the covering rail (11) and penetrating the drive rod (22) in the area of the slot (12) and with an extension (15) of the fastening element (13) for engaging the drive rod (22) from behind, **characterised in that** the fastening element (13) has a projection (16) and that the projection (16) protrudes from the fastening element (13) in the direction away from the drive rod (22).

2. Fitting element according to claim 1, **characterised in that** the projection (16) is located in the centre of the fastening element (13).

3. Fitting element according to claim 1 or 2, **characterised in that** the projection (16) is cone-shaped.

4. Fitting element according to one of claims 1 to 3, **characterised in that** the projection (16) is made of metal.

5. Fitting element according to one of claims 1 to 4, **characterised in that** the projection (16) is produced integrally with the fastening element (13).

6. Fitting element according to one of claims 1 to 5, **characterised in that** the covering rail (11) is U-shaped in the cross section and laterally encompasses the drive rod (22).

## Revendications

1. Élément de ferrure (10) pour une ferrure à crémone (4) avec un rail de recouvrement (11) à être fixé sur une fenêtre, une porte-fenêtre ou similaire, avec une tige d'entraînement (22) guidée au rail de recouvrement (11) d'une façon déplaçable longitudinalement, avec un élément de fixation (13) fixé au rail de recouvrement (11) et pénétrant la tige d'entraînement (22) dans la zone de la fente (12) et avec une extension (15) de l'élément de fixation (13) pour engager par l'arrière la tige d'entraînement (22), **caractérisé en ce que** l'élément de fixation (13) présente une saillie (16) et que la saillie (16) dépasse l'élément de fixation (13) dans la direction s'éloignant de la tige d'entraînement (22).

2. Élément de ferrure selon la revendication 1, **caractérisé en ce que** la saillie (16) est disposée au milieu de l'élément de fixation (13).

3. Élément de ferrure selon la revendication 1 ou 2, **caractérisé en ce que** la saillie (16) est conçue en forme de cône.

4. Élément de ferrure selon l'une des revendications de 1 à 3, **caractérisé en ce que** la saillie (16) est produite en métal.

5. Élément de ferrure selon l'une des revendications de 1 à 4, **caractérisé en ce que** la saillie (16) est produite de façon solidaire avec l'élément de fixation (13).

6. Élément de ferrure selon l'une des revendications de 1 à 5, **caractérisé en ce que** le rail de recouvrement (11) est conçu en forme de «U» dans la section transversale et englobe la tige d'entraînement (22) latéralement.
